# FASCICULE DE BREVET EUROPEEN

(11) **EP 0 984 525 B1**
(45) Date de publication et mention de la délivrance du brevet: **17.04.2002**
(21) Numéro de dépôt: 99402121.0
(22) Date de dépôt: 25.08.1999
(51) Int. Cl.: H01R 13/631

(54) **Contact douille élastique pour connecteur ultraminiature**
Elastischer Buchsenkontakt für Miniatursteckverbinder
Elastic female contact for miniature connector

(30) Priorité: 31.08.1998 FR 9810879
(43) Date de publication de la demande: 08.03.2000
(73) Titulaire: FRAMATOME CONNECTORS INTERNATIONAL, 92400 Courbevoie (FR)
(72) Inventeur: Spinnato, Gilbert, 78390 Bois d'Arcy (FR)
(74) Mandataire: Somnier, Jean-Louis

(56) Documents cités:
- WO-A-98/31078
- DE-A- 4 424 331
- GB-A- 2 165 401

## Description

La présente invention concerne un contact douille élastique pour connecteur ultraminiature.

L'invention concerne également un ensemble de connecteurs comportant un connecteur équipé d'au moins un contact douille, c'est-à-dire femelle et un connecteur équipé d'au moins un contact mâle en forme de broche.

Compte tenu de la fragilité et de la taille très réduite de tels contacts femelles et par conséquent de la taille de leur orifice d'entrée, le problème technique à résoudre est relatif au positionnement et, particulièrement lors de la connexion, à la facilité d'insertion des broches mâles du connecteur complémentaire. En effet, un léger décalage axial d'une ou plusieurs broches interdit une connexion aisée ou tout au moins sans détérioration. En outre, ce phénomène est amplifié avec le jeu ou l'usure qui inévitablement apparaît dans le temps.

La solution connue consiste à concevoir la douille avec un moyen de recentrage tendant à ramener dans le même axe la broche et la douille. Ce moyen de recentrage est constitué par un tube de protection entourant la douille. Le diamètre de ce tube de protection étant par définition supérieur au diamètre de la douille, lorsque la broche est légèrement décalée, cette dernière est ramenée ou repilotée au moment où la broche rentre en contact avec le tube.

Cependant, cette solution n'est véritablement exploitable que lorsque le décalage axial est faible. En effet à partir d'un certain seuil de décalage, la broche va également forcer l'entrée du tube et rapidement se dégrader ou détériorer le tube et le nombre de connexions/déconnexions possibles sans détérioration devient également assez limité.

Le but de la présente invention est de remédier à l'inconvénient ci-dessus.

L'invention vise ainsi un contact douille élastique pour connecteur ultraminiature, la douille élastique étant destinée à recevoir axialement un contact mâle en forme de broche, cette douille étant entourée coaxialement par un tube de recentrage du contact en forme de broche. Un tel contact est connu par example du document GB 2 165 401.

Suivant l'invention, ce contact douille est caractérisé en ce que l'extrémité du tube destinée à recevoir le contact en forme de broche comprend une gorge annulaire, faisant saillie à l'intérieur du tube, et présentant une surface courbe, cette gorge étant prolongée vers l'extrémité du tube par une bordure annulaire présentant une surface courbe faisant saillie vers l'extérieur.

Grâce à la gorge annulaire et au rebord ci-dessus ménagés à l'extrémité du tube de centrage, le pouvoir de recentrage de celui-ci par rapport au contact mâle en cas de décalage axial de celui-ci est nettement amélioré par rapport aux solutions connues.

De préférence, le diamètre intérieur de l'extrémité libre de ladite bordure annulaire est supérieur au diamètre intérieur mesuré au niveau de ladite gorge et est inférieur au diamètre du reste du tube.

Ces caractéristiques améliorent encore davantage le pouvoir de recentrage du tube par rapport au contact mâle.

Selon un autre aspect de l'invention, l'ensemble de connecteurs comportant un connecteur équipé d'au moins un contact douille de type ci-dessus et un connecteur équipé d'au moins un contact mâle en forme de broche est caractérisé en ce que ledit contact mâle en forme de broche a une extrémité pointue.

Cette forme pointue du contact mâle améliore encore davantage la faculté de recentrage en cas de décalage axial du contact mâle par rapport au tube.

De préférence également, le contact en forme de broche est monté à l'intérieur d'un logement isolant dont l'extrémité est prolongée au-delà de l'extrémité du contact en forme de broche, l'extrémité de ce logement comportant un chanfrein annulaire dirigé vers l'axe du tube.

D'autres particularités et avantages de l'invention apparaîtront encore dans la description ci-après.

Aux dessins annexés donnés à titre d'exemples non limitatifs :
- la figure 1 est une vue en coupe longitudinale d'un contact douille entouré par son tube de centrage et d'un contact mâle décalé axialement par rapport au contact douille ;
- la figure 2 est une vue analogue à la figure 1 montrant un autre mode de réalisation du contact mâle.

La figure 1 représente un contact douille élastique pour connecteur ultraminiature notamment du type micro D.

Cette douille élastique 1 est destinée à recevoir axialement un contact mâle 2 en forme de broche.

La douille 1 est entourée coaxialement par un tube 3 métallique de recentrage du contact 2 en forme de broche.

Conformément à l'invention, l'extrémité du tube 3 destinée à recevoir et guider le contact 2 en forme de broche comprend une gorge annulaire 4 réalisée par déformation et présentant une surface courbe 5.

Cette surface courbe 5 fait saillie à l'intérieur du tube 3.

La gorge 4 est prolongée vers l'extrémité 6 du tube 3 par une bordure annulaire 7 présentant une surface courbe 8 faisant saillie vers l'extérieur.

Le diamètre intérieur de l'extrémité libre 6 de la bordure annulaire 7 est supérieur au diamètre intérieur mesuré au niveau de la gorge 4.

D'autre part, le diamètre intérieur de l'extrémité libre 6 de la bordure annulaire 7 est inférieur au diamètre du reste du tube 3.

A titre d'exemple non limitatif, le tube 3 a un diamètre égal à environ 0,76 mm, le rayon de courbure de la gorge 4 est de l'ordre de 0,05 mm et le rayon de courbure de la bordure 7 est de l'ordre de 0,08 mm.

Comme montré par la figure 1, le bord supérieur 6 du tube 3 et le sommet de la surface courbe 5 faisant saillie à l'intérieur du tube 3 forment un cône C, qui permet de recentrer l'engagement du contact mâle 2 dans le contact douille femelle 1, malgré le décalage axial d du contact mâle 2.

La figure 1 montre manifestement que sans le tube de recentrage 3 le contact mâle 2 ne pourrait pas s'engager dans le contact douille 1 puisque le décalage axial d est supérieur à la moitié du diamètre de l'ouverture d'entrée la du contact douille 1.

Dans l'exemple de la figure 2, le contact mâle 2a en forme de broche a une extrémité pointue 2b.

Cette extrémité pointue 2b permet d'augmenter encore davantage la faculté de recentrage du tube 3.

On voit d'autre part sur les figures 1 et 2 que le contact en forme de broche 2, 2a est logé à l'intérieur d'un logement isolant 9 dont l'extrémité est prolongée au-delà de l'extrémité 2c, 2b du contact en forme de broche.

L'extrémité 10 de ce logement 9 comporte un chanfrein annulaire 11 dirigé vers l'axe du tube 3.

Le chanfrein 11 permet de guider plus efficacement l'extrémité du tube 3 et donc favorise également le recentrage du contact mâle 2, 2a par rapport à l'axe du contact douille 1.

Bien entendu, l'invention n'est pas limitée à l'exemple que l'on vient de décrire et on peut apporter à celui-ci de nombreuses modifications sans sortir du cadre de l'invention.

## Revendications

1. Contact douille élastique (1) pour connecteur ultraminiature, la douille élastique (1) étant destinée à recevoir axialement un contact mâle (2, 2a) en forme de broche, cette douille (1) étant entourée coaxialement par un tube de recentrage (3) du contact (2, 2a) en forme de broche, **caractérisé en ce que** l'extrémité du tube (3) destinée à recevoir le contact en forme de broche (2, 2a) comprend une gorge annulaire (4) faisant saillie à l'intérieur du tube (3) et présentant une surface courbe (5), cette gorge (4) étant prolongée vers l'extrémité du tube (3) par une bordure annulaire (7) présentant une surface courbe (8) faisant saillie vers l'extérieur.

2. Contact douille conforme à la revendication 1, **caractérisé en ce que** le diamètre intérieur de l'extrémité libre (6) de ladite bordure annulaire (7) est supérieur au diamètre intérieur mesuré au niveau de ladite gorge (4).

3. Contact douille conforme à la revendication 2, **caractérisé en ce que** le diamètre intérieur de l'extrémité libre (6) de ladite bordure annulaire (7) est inférieur au diamètre du reste du tube (3).

4. Contact douille conforme à l'une des revendications 1 à 3, **caractérisé en ce que** le tube (3) a un diamètre égal à environ 0,76 mm, le rayon de courbure de la gorge (4) est de l'ordre de 0,05 mm et le rayon de courbure de la bordure (7) est de l'ordre de 0,08 mm.

5. Ensemble de connecteurs comportant un connecteur équipé d'au moins un contact douille (1) conforme à l'une des revendications 1 à 4 et un connecteur équipé d'au moins un contact mâle (2a) en forme de broche, **caractérisé en ce que** ledit contact mâle (2a) en forme de broche a une extrémité pointue (2b).

6. Ensemble de connecteurs comportant un contact douille (1) conforme à l'une des revendications 1 à 4 et un contact mâle (2, 2a) en forme de broche, **caractérisé en ce que** le contact en forme de broche (2, 2a) est monté à l'intérieur d'un logement isolant (9) dont l'extrémité (10) est prolongée au-delà de l'extrémité (2c, 2b) du contact en forme de broche (2, 2a) l'extrémité de ce logement comportant un chanfrein annulaire (11) dirigé vers l'axe du tube (3).

## Claims

1. Resilient socket contact (1) for an ultraminiature connector, the resilient contact (1) being designed to receive axially a male contact (2, 2a) in the form of a pin, this socket (1) being surrounded coaxially by a tube (3) for recentring the contact (2, 2a) in the form of a pin, **characterized in that** the end of the tube (3) designed to receive the contact in the form of a pin (2, 2a) comprises an annular groove (4) projecting inside the tube (3) and having a curved surface (5), this groove (4) being extended towards the end of the tube (3) by an annular border (7) having a curved surface (8) projecting outwards.

2. Socket contact according to Claim 1, **characterized in that** the inner diameter of the free end (6) of the said annular border (7) is greater than the inner diameter measured at the said groove (4).

3. Socket contact according to Claim 2, **characterized in that** the inner diameter of the free end (6) of the said annular border (7) is less than the diameter of the rest of the tube (3).

4. Socket contact according to one of Claims 1 to 3, **characterized in that** the tube (3) has a diameter equal to about 0.76 mm, the radius of curvature of the groove (4) is of the order of 0.05 mm and the radius of curvature of the border (7) is around 0.08 mm.

5. Set of connectors comprising a connector equipped with at least one socket contact (1) according to one of Claims 1 to 4 and a connector equipped with at least one male contact (2a) in the form of a pin, **characterized in that** the said male contact (2a) in the form of a pin has a pointed end (2b).

6. Set of connectors comprising a socket contact (1) according to one of Claims 1 to 4 and a male contact (2, 2a) in the form of a pin, **characterized in that** the contact in the form of a pin (2, 2a) is mounted inside an insulating housing (9) the end (10) of which is extended beyond the end (2c, 2b) of the contact in the form of a pin (2, 2a), the end of this housing comprising an annular chamfer (11) directed towards the axis of the tube (3).

## Patentansprüche

1. Elastischer Buchsenkontakt (1) für einen Ultraminiatur-Steckverbinder, wobei die elastische Buchse (1) axial einen stiftförmigen Steckkontakt (2, 2a) aufnehmen soll, wobei diese Buchse (1) koaxial von einem Neuzentrierungsrohr (3) für den stiftförmigen Kontakt (2, 2a) umgeben ist, **dadurch gekennzeichnet, daß** das Ende des Rohrs (3), das den stiftförmigen Kontakt (2, 2a) aufnehmen soll, eine ringförmige Kehle (4) aufweist, die innen im Rohr (3) vorsteht und eine gekrümmte Oberfläche (5) hat, wobei diese Kehle (4) zum Ende des Rohrs (3) hin durch eine ringförmige Randleiste (7) verlängert wird, die eine gekrümmte Oberfläche (8) hat, welche nach außen vorsteht.

2. Buchsenkontakt nach Anspruch 1, **dadurch gekennzeichnet, daß** der Innendurchmesser des freien Endes (6) der ringförmigen Randleiste (7) größer ist als der Innendurchmesser gemessen in Höhe der Kehle (4).

3. Buchsenkontakt nach Anspruch 2, **dadurch gekennzeichnet, daß** der Innendurchmesser des freien Endes (6) der ringförmigen Randleiste (7) kleiner ist als der Durchmesser des restlichen Rohrs (3).

4. Buchsenkontakt nach einem der Ansprüche 1 bis 3, **dadurch gekennzeichnet, daß** das Rohr (3) einen Durchmesser gleich etwa 0,76 mm hat, der Krümmungsradius der Kehle (4) etwa 0,05 mm beträgt und der Krümmungsradius der Randleiste (7) etwa 0,08 mm beträgt.

5. Steckverbindereinheit, die einen mit mindestens einem Buchsenkontakt (1) nach einem der Ansprüche 1 bis 4 versehenen Steckverbinder und einen mit mindestens einem stiftförmigen Steckkontakt (2a) versehenen Steckverbinder aufweist, **dadurch gekennzeichnet, daß** der stiftförmige Steckkontakt (2a) ein spitzes Ende (2b) aufweist.

6. Steckverbindereinheit, die einen Buchsenkontakt (1) nach einem der Ansprüche 1 bis 4 und einen stiftförmigen Steckkontakt (2, 2a) aufweist, **dadurch gekennzeichnet, daß** der stiftförmige Kontakt (2, 2a) innerhalb eines isolierenden Sitzes (9) angeordnet ist, dessen Ende (10) über das Ende (2c, 2b) des stiftförmigen Kontakts (2, 2a) hinaus verlängert ist, wobei das Ende dieses Sitzes eine ringförmige Schräge (11) aufweist, die zur Achse des Rohrs (3) hin ausgerichtet ist.
